# EUROPÄISCHE PATENTSCHRIFT

(11) **EP 2 342 137 B1**
(45) Veröffentlichungstag und Bekanntmachung des Hinweises auf die Patenterteilung: **24.02.2016**
(21) Anmeldenummer: 09778471.4
(22) Anmeldetag: 11.09.2009
(51) Int. Cl.: B65C 9/18

(54) **VAKUUMPAD SOWIE ETIKETTIERAGGREGAT**
VACUUM PAD AND LABELING MACHINE
VENTOUSE À ASPIRATION ET GROUPE D'ÉTIQUETAGE

(30) Priorität: 28.10.2008 DE 102008053513
(43) Veröffentlichungstag der Anmeldung: 13.07.2011
(73) Patentinhaber: KHS GmbH, 44143 Dortmund (DE)
(72) Erfinder: KRÄMER, Klaus, 44267 Dortmund (DE); WENZLAWSKI, Bert, 45739 Oer-Erkenschwick (DE)
(86) Internationale Anmeldenummer: PCT/EP2009/006592
(87) Internationale Veröffentlichungsnummer: WO 2010/049033

(56) Entgegenhaltungen:
- WO-A2-2007/110199
- DE-U1-202006 008 109
- US-A- 4 758 300

## Beschreibung

Die Erfindung bezieht sich auf Vakuumpads zur Verwendung bei Vakuumtrommeln von Etikettieraggregaten gemäß Oberbegriff Patentanspruch-1 und wie aus der De 20 2006 008 109 U bekannt, sowie auf ein Etikettieraggregat.

Etikettieraggregate zum Etikettieren von Flaschen oder dergleichen Behältern sind in unterschiedlichen Ausführungen bekannt, insbesondere auch solche mit wenigstens einer um eine Trommelachse umlaufend antreibbaren Vakuumtrommel, mit der der Transport der Etiketten innerhalb des jeweiligen Etikettieraggregates und/oder die Übergabe der Etiketten an die an dem Etikettieraggregat vorbei bewegten Behälter erfolgt. Bekannt sind insbesondere auch Etikettieraggregate, bei denen die Etiketten, beispielsweise die von einem bandförmigen Etikettenmaterial abgetrennten Etiketten zur Erzeugung wenigstens eines Leimauftrags auf dem Etikett an der Vakuumtrommel gehalten werden und so an wenigstens einer Leimauftragseinrichtung oder -station vorbei bewegt werden.

Zum Halten der Etiketten an der jeweiligen Vakuumtrommel sind dort vorzugsweise austauschbar Vakuumhalter oder Vakuumpads vorgesehen, die jeweils an einem leistenartigen und vorzugsweise über die restliche Umfangsfläche der Vakuumtrommel vorstehenden und in einer Achsrichtung parallel oder im Wesentlichen parallel zur Trommelachse orientierten Teilbereich eine Vielzahl von Vakuumöffnungen aufweisen, die über im Vakuumpad ausgebildete Bohrungen oder Kanäle mit trommelseitigen Vakuumkanälen in Verbindung stehen.

Durch die mit dem Vakuum bzw. Unterdruck über die Vakuumöffnungen angesaugte Umgebungsluft gelangen Staub- und Schmutzpartikel, aber auch Leim- oder Klebstoffpartikel in das Innere der Vakuumpads bzw. in die dortigen Kanäle und Verbindungen, die einen verhältnismäßig kleinen Strömungsquerschnitt aufweisen, beispielsweise in der Größenordnung zwischen etwa 1,5 und 3 mm, und die daher sehr schnell verschmutzen, mit der Folge, dass die Funktion des jeweiligen Vakuumpads zumindest beeinträchtigt ist. Besonders nachteilig ist dabei, wenn die Vakuumpads trotz ständig zunehmender Verschmutzung noch über einen längeren Zeitraum fehlerfrei arbeiten, dann aber an einem nicht vorhersehbaren Zeitpunkt plötzlich vollständig ausfallen, und zwar mit der Folge von unerwünschten Produktionsausfällen, die erst nach einer langwierigen Fehlersuche behoben werden können.

Aufgabe der Erfindung ist es, ein Vakuumpad aufzuzeigen, welches es ermöglicht, eine Verschmutzung frühzeitig zu erkennen und damit verbundene, insbesondere unerwartete Produktionsstörungen zu vermeiden. Zur Lösung dieser Aufgabe ist ein Vakuumpad entsprechend dem Patentanspruch 1 ausgebildet. Ein Etikettieraggregat mit wenigstens zwei derartigen Vakuumpads ist Gegenstand des Patentanspruchs 10.

Das erfindungsgemäße Vakuumpad ist zumindest in demjenigen Teilbereich seines Padkörpers, in welchem die die Väkuumöffnungen bildenden Kanäle vorgesehen sind, aus einem transparenten Material hergestellt, beispielsweise aus einem transparenten Kunststoff. Hierdurch kann die Verschmutzung speziell der die Vakuumöffnungen bildenden Kanäle oder Bohrungen, aber auch die Verschmutzung von dahinter liegenden Vakuumkanälen oder Öffnungen leicht und frühzeitig erkannt werden, und zwar dadurch, dass das Bedienungspersonal durch Inaugenscheinnahme den Zustand der Kanäle innerhalb der Vakuumpads überprüfen und somit eventuelle Verschmutzungen bereits im Vorfeld erkennen und/oder entfernen kann.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1: einen Behälter in Form einer Flasche mit einer Rundum-Etikettierung;
- Fig. 2: in schematischer Darstellung und in Draufsicht ein Etikettieraggregat einer Etikettiermaschine;
- Fig. 3: in perspektivischer Teildarstellung eine Vakuumtrommel des Etikettieraggregates der Figur 1;
- Fig. 4: in perspektivischer Einzeldarstellung ein Vakuumpad gemäß der Erfindung zur Verwendung bei dem Etikettieraggregat der Figur 2 bzw. zur Verwendung an der Vakuumtrommel der Figuren 2 und 3;
- Fig. 5: einen Schnitt durch einen Trägerkörper des Vakuumpads der Figur 4;
- Fig. 6: in perspektivischer Einzeldarstellung einen Einsatz des Vakuumpads der Figur 4;
- Fig. 7: und 8 Darstellungen wie Figuren 4 und 6 bei einer weiteren Ausführung des Vakuumpads.

In den Figuren ist 1 eine als umlaufende Maschine ausgebildete Etikettiermaschine zum Etikettieren von Flaschen mit Etiketten 3, z.B. mit Rundum-Etiketten. Die Etikettiermaschine besteht hierfür in der bekannten Weise aus einem um eine vertikale Maschinenachse in Richtung des Pfeils A umlaufend angetriebenen Rotor 4 mit einer Vielzahl von am Umfang des Rotors 4 vorgesehenen und von Drehtellern 5 gebildeten Standflächen für jeweils eine Flasche 2. Die zu etikettierenden Flaschen 2 werden dem Rotor 4 über einen Transporteur 6 an einem Flascheneinlauf so zugeführt, dass jeweils eine Flasche 2 auf einen Drehteller 5 aufrecht stehend, d.h. mit der Flaschenachse FA in vertikaler Richtung orientiert angeordnet ist. Mit dem Rotor 4 werden die Flaschen u.a. an einem Etikettieraggregat 7 vorbeibewegt, an welchem jeweils ein an seiner Rückseite mit Leimaufträgen versehenes und am Umfang einer Vakuumtrommel 8 gehaltenes Etikett mit einem vorauseilenden Etikettenende 3.1 an jede vorbei bewegte Flasche 6 übergeben und anschließend durch Aufwickeln oder Anrollen unter Drehen der Flasche 2 und unter Abziehen des Etiketts 3 von der Vakuumtrommel 8 auf die Flasche 2 aufgebracht wird. Die etikettierten Flaschen 2 werden an einem Behälter- oder Flaschenauslauf wieder an dem Transporteur 6 zum Abtransportieren weitergeleitet.

Zum Halten der Etiketten an der kreiszylinderförmigen Umfangsfläche der Vakuumtrommel 8, die um eine vertikale Achse synchron mit dem Rotor 4, aber im entgegen gesetzten Drehsinn, d.h. in Richtung des Pfeils B angetrieben ist, sind Vakuumhalter oder Vakuumpads 9 und 9a mit Vakuumöffnungen 10 vorgesehen, und zwar jeweils ein Vakuumpad 9 zum Halten des jeweiligen Etiketts 3 an seinem in Drehrichtung der Vakuumtrommel 8 vorauseilenden Etikettenende 3.1 und ein Vakuumpad 9a zum Halten jedes Etiketts an dem bezogen auf die Drehrichtung der Vakuumtrommel 8 nachgeführten Etikettenende 3.2. Die Vakuumpads 9 und 9a sind paarweise vorgesehen und zwar in einem Bogenabstand, der gleich der Länge eines Etiketts 3 ist.

Bei der dargestellten Ausführungsform werden die Etiketten 3 von einem bahnförmigen Etikettenmaterial 3a, welches von einem nicht dargestellten Vorrat (Vorratsspule) in Richtung des Pfeils abgezogen wird, durch Abschneiden oder Abtrennen erzeugt. Das Etikettenmaterial 3a wird hierfür dem Etikettieraggregat 7 über mehrere Rollen 11 und eine motorisch angetriebene Abziehvorrichtung 12 zugeführt und gelangt eine Schneidrolle 13, an der die das jeweilige Etikett 3 bildende Länge von dem Etikettenmaterial 3a abgetrennt und an die Vakuumtrommel übergeben wird. Mit den Vakuumpads 9 und 9a an der Vakuumtrommel gehalten wird jedes Etikett 3 zur Erzeugung eines Leimauftrags an den Enden 3.1 und 3.2 an einer Beleimungsstation 14 vorbei bewegt. Um sicher zu stellen, dass der Leimauftrag jeweils nur an den Enden 3.1 und 3.2 jedes Etiketts 3 erfolgt, stehen die mit ihrer Längserstreckung parallel zur Drehachse der Vakuumtrommel 8 orientierten leistenartigen Vakuumpads 9 und 9a etwas über die restliche kreiszylinderförmige Umfangsfläche der Vakuumtrommel 8 vor.

Die Vakuumtrommel ist bei der dargestellten Ausführungsform mehrteilig ausgebildet, d.h., sie besteht aus einem unteren tellerartigen oder kreisscheibenartigen Träger 15, der auf einer die Vakuumtrommel 8 antreibenden vertikalen Welle 16 vorgesehen ist, die aus mehreren, die Umfangsfläche der Vakuumtrommel 8 bildenden Segmenten 17, aus zwischen den Segmenten 17 angeordneten leistenartigen und mit ihrer Längserstreckung parallel zur Achse der Vakuumtrommel 8 orientierten Düsenkörpern 17.1 und aus einem kreisscheibenförmigen Deckel 18 besteht, der derart an der Welle 16 befestigt ist, dass die Segmente 17 und die Düsenkörper 17.1 zwischen dem tellerförmigen Träger 15 und dem Deckel 18 eingespannt gehalten sind.

Die Düsenkörper 17.1, die beispielsweise auch einstückig mit jeweils einem Segment 17 hergestellt sind, sind mit jeweils wenigstens einem Vakuum-Verteilerkanal ausgebildet, der über eine nicht dargestellte Drehverbindung mit einer äußeren Vakuumquelle verbunden ist und an der Außenseite der Vakuumtrommel 8 bzw. des diese Trommel bildenden Trommelkörpers eine schlitzförmige Vakuum-Anschlussöffnung 19 aufweist, die sich über einen größeren Teil der axiale Länge des Düsenkörpers 17.1 erstreckt. Auf jedem Düsenkörper 17.1 ist ein Vakuumpad 9 bzw. 9a befestigt, und zwar derart, dass die an dem jeweiligen Vakuumpad vorgesehenen Vakuumöffnungen 10 über die Vakuum-Anschlussöffnung 19 mit dem Vakuumkanal des betreffenden Düsenkörpers 17.1 in Verbindung stehen.

Die Figur 4 zeigt in perspektivischer Darstellung das Vakuumpad 9, welches bei der dargestellten Ausführungsform zweistückig ausgebildet ist, und zwar bestehend aus einem leistenartigen oder im Wesentlichen als flache rechteckförmige Platte ausgebildete Trägerkörper 20 und aus einem auswechselbar am Trägerkörper 20 befestigten Einsatz 21, der die Vakuumöffnungen des Vakuumpads aufweist. Der Trägerkörper 20 ist beispielsweise als Formteil aus Kunststoff gefertigt, und zwar mit einer planen Trägerkörperunterseite 22, mit zwei parallelen und voneinander beabstandeten Trägerkörperlängsseiten 23 und mit zwei Trägerkörperschmalseiten 24. An den beiden Trägerkörperschmalseiten 24 ist der Trägerkörper 20 an seiner Trägerkörperoberseite 25 über die gesamte Breite jeweils mit einer Abstufung 24.1 bzw. 25.1 mit Bohrungen 26 zum Befestigen des Vakuumpads 9 an der Außenfläche des jeweiligen Düsenkörpers 17.1 versehen.

An der Trägerkörperoberseite 25 ist ausgehend von einer Abstufung 24.1 eine Ausnehmung 27 zur Befestigung des Einsatzes 21 gebildet. Die Ausnehmung 27 erstreckt sich in Trägerkörperlängsrichtung über einen Großteil der Länge dieses Trägerkörpers, d.h. bei der dargestellten Ausführungsform etwa über die halbe Länge des Trägerkörpers 20. Für die formschlüssige Befestigung des Einsatzes 21 besitzt die Ausnehmung 27 einen C-förmigen Querschnitt, der von einem Boden 28 und zwei jeweils eine Teillänge einer Längsseite 23 bildenden über den Boden 28 wegstehenden Wandabschnitten 29 gebildet ist, welche an ihren freien Rand jeweils mit einer in die Ausnehmung 27 hineinreichenden Abwinklung 29.1 versehen sind. In seiner Mitte ist der Boden 28 mit einer Blendenöffnung 30 versehen, die sich in Trägerkörperlängsrichtung über den größeren Teil der Ausnehmung 27 erstreckt.

Außerhalb der Ausnehmung 27 sind an den beiden Längsseiten 23 im Bereich von randseitigen Vertiefungen zwei weitere Bohrungen 31 für Befestigungsschrauben zum Befestigen des Vakuumpads 9 an der Außenfläche des Düsenkörpers 17.1 vorgesehen. Im montierten Zustand liegt die Blendenöffnung 30 deckungsgleich mit einem Teil der Vakuum-Anschlussöffnung 19. Der restliche Teil Vakuum-Anschlussöffnung 19 ist von dem Trägerkörper 20 abgedeckt bzw. verschlossen.

Der Einsatz 21 ist aus einem transparenten Kunststoff, beispielsweise aus PVC, z.B. aus Weich-PVC gefertigt, und zwar mit einer planen oder wesentlichen planen Unterseite 32 mit zwei Längsseiten 33 und zwei Stirnseiten 34. Das über die gesamte Länge gleichbleibende Querschnittsprofil des Einsatzes 21 setzt sich aus einem die Unterseite 32 bildenden, im Querschnitt im Wesentlichen rechteckförmigen Profilabschnitt größerer Breite, aus einem sich daran anschließenden, ebenfalls im Querschnitt rechteckförmigen Profilabschnitt reduzierter Breite und aus einem oberen, im Querschnitt trapezartigen Profitabschnitt zusammen. Letzterer bildet die Oberseite 35 des Einsatzes 21 mit drei Flächenabschnitten 35.1 - 35.3, von denen der mittlere Flächenabschnitt 35.1 parallel zur Unterseite 32 verläuft und die seitlichen Flächenabschnitte 35.2 und 35.3 gegenüber dem Flächenabschnitt 35.1 geneigt sind.

Bei am Trägerkörper 20 befestigtem Einsatz 21 ist der die Unterseite 32 bildende Profilabschnitt größerer Breite passend in der Ausnehmung 27 aufgenommen und an den Längsseiten 33 gebildete Abstufungen 36 sind formschlüssig von jeweils einer Abwinklung 29.1 hintergriffen. Mit seinem restlichen Teil steht der Einsatz 21 über die Trägerkörperoberseite 25 vorsteht.

Zur Bildung der Vakuumöffnungen 10 sind im Einsatz 21 Bohrungen oder Kanäle 37 mit größerem Querschnitt und Bohrungen oder Kanäle 38 mit kleinerem Querschnitt vorgesehen, und zwar derart, dass sämtliche Kanäle 37 und 38 mit einem Ende an der Unterseite 32 in einem dortigen mittleren Bereich münden. An der Oberseite 35 sind die Kanäle 37-hauptsächlich- an dem Flächenbereich 35.1 offen und bilden die dortigen Vakuumöffnungen 10, während die Kanäle 38 an den Flächenbereichen 35.2 und 35.3 sowie auch am Übergang zwischen den Flächenbereichen 35.1 und 35.3 offen sind und die dortigen Vakuumöffnungen 10 bilden (Figur 6).

Bei montiertem Vakuumpad 9 stehen sämtliche Kanäle 37 und 38 über die Blendenöffnung 30 und die Vakuum-Anschlussöffnung 19 mit dem Vakuumkanal des betreffenden Düsenkörpers 17.1 in Verbindung. Das Vakuumpad 9 ist so montiert, dass sich die von den Kanälen 38 gebildeten Vakuumöffnungen 10 an dem Flächenbereich 35.3 jeweils an der das Etikettenende 3.1 haltenden Seite des Vakuumpads 9 befinden. Um trotz der Austauschbarkeit der Einsätze 21 die richtige Montage dieser Einsätze 21 sicher zu stellen, ist der Einsatz 21 codiert, und zwar beispielsweise durch eine Abschrägung 39 an einer Längsseite 33. Eine dieser Codierung entsprechende Codierung bzw. Schräge 40 ist auch im Bereich der Ausnehmung 27 vorgesehen, so dass das Einsetzen des jeweiligen Einsatzes 21 in diese Ausnehmung 27 nur in der richtigen Orientierung möglich ist.

Durch die Herstellung des jeweiligen Einsatzes 21 aus einem transparenten Material ist es möglich, die Funktionstüchtigkeit dieses Einsatzes und damit des Vakuumpads 9 insgesamt optisch zu überprüfen und eventuelle die Funktionstüchtigkeit beeinträchtigende Verschmutzungen, insbesondere der die Vakuumöffnungen 10 bildenden Kanäle 37 und 38 sowie Verschmutzungen der Blendenöffnung 30 und der dahinterliegenden Vakuum=Anschlussöffnung 19 bzw. des im Düsenkörper 17.1 ausgebildeten Vakuumkanals frühzeitig zu erkennen.

Die Figur 7 zeigt in einer perspektivischen Darstellung das Vakuumpad 9a, welches wiederum aus dem Trägerkörper 20 und einem Einsatz 21a besteht, der in der Ausnehmung 27 des Trägerkörpers 20 formschlüssig gehalten ist und sich von dem Einsatz 21 zunächst nur durch einen geänderten Querschnitt unterscheidet, und zwar in der Form, dass die Oberseite 35a von den drei Flächenbereichen 35a.1 - 35a.3 gebildet ist, von denen die Flächenbereiche 35a.1 und 35a.2 sich parallel zur Unterseite 32 erstrecken und der Flächenbereich 35a.3 eine Schräge bildet.

Im Einsatz 21a sind wiederum mehrere die Vakuumöffnungen 10 bildende Kanäle vorgesehen, und zwar ausschließlich die Kanäle 37 mit dem größeren Querschnitt; die an der Oberseite 35a am Flächenbereich 35a.1 sowie am Übergang zwischen den Flächenbereichen 35a.1 und 35a.3 sowie an der Unterseite 32 im mittleren Bereich münden, und zwar derart, dass bei montiertem Vakuumpad 9a sämtliche Kanäle 37 über die Blendenöffnung 30 und die Vakuum-Anschlussöffnung 19 mit dem Vakuumkanal des Düsenkörpers 17.1 in Verbindung stehen.

Der Einsatz 21a ist ebenfalls aus dem transparenten Kunststoff gefertigt und weist für die richtige Montage am Trägerkörper 20 wiederum die mit der dortigen Schräge 40 zusammenwirkende Abschrägung 39 auf.

Die Länge des Einsatzes 21 bzw. 21a entspricht der Breite der zu verarbeitenden Etiketten 3. Durch Verwendung von Vakuumpads 9 und 9a mit Einsätzen 21 bzw. 21a kürzerer oder größerer Länge ist eine Anpassung des Etikettieraggregates 7 an Etiketten 3 kleinerer Breite oder größerer Breite möglich. Der Trägerkörper 20 ist dann hinsichtlich der Länge seiner Ausnehmung 27 und der Länge der Blendenöffnung 30 an die Länge des jeweiligen Einsatzes 21 bzw. 21a angepasst, und zwar bei gleicher Länge und Breite des Trägerkörpers 20.

Die Erfindung wurde voranstehend an Ausführungsbeispielen beschrieben. Es versteht sich, dass zahlreiche Änderungen sowie Abwandlungen möglich sind. So wurde vorstehend davon ausgegangen, dass der Trägerkörper 20 als Formteil aus Kunststoff hergestellt ist. Selbstverständlich besteht auch die Möglichkeit, den jeweiligen Trägerkörper 20 aus einem metallischen Werkstoff zu fertigen.

Weiterhin wurde vorstehend davon ausgegangen, dass der jeweilige Einsatz 21 bzw. 21a austauschbar am Trägerkörper 20 vorgesehen ist. Grundsätzlich besteht auch die Möglichkeit, den Trägerkörper 20 mit dem zugehörigen Einsatz 21 bzw. 21a als austauschbares Formteil herzustellen, beispielsweise durch Anspritzen des Einsatzes 21 bzw. 21a an den Trägerkörper 20 aus Metall oder Kunststoff und/oder in einem Zweikomponenten-Spritzgießverfahren unter Verwendung eines härteren Kunststoffs für den Trägerkörper 20 und eines weicheren und transparenten Kunststoffs für den jeweiligen Einsatz 21 bzw. 21a.

### Bezugszeichenliste

- 1: Etikettiermaschine
- 2: Flasche
- 3: Etikett
- 3.1: vorauseilendes Etikettenende
- 3.2: nacheilendes Etikettenende
- 4: Rotor
- 5: Drehteller
- 6: Transporteur
- 7: Etikettieraggregat
- 8: Vakuumtrommel
- 9, 9a: Vakuumhalter bzw. Vakuumpad
- 10: Vakuumöffnung
- 11: Rolle
- 12: Abziehvorrichtung
- 13: Schneidrolle
- 14: Beleimungsstation
- 15: Träger
- 16: Welle der Vakuumtrommel 8
- 17: Trommelsegment
- 17.1: Düsenkörper
- 18: kreisscheibenförmiger Deckel
- 19: Vakuum-Anschlussöffnung im Düsenkörper 17.1
- 20: Trägerkörper
- 21, 21a: Einsatz
- 22: Trägerkörperunterseite
- 23: Trägerkörperlängsseite
- 24: Trägerkörperschmalseite
- 24.1: Abstufung
- 25: Trägerkörperoberseite
- 26: Bohrung
- 27: Ausnehmung
- 28: Boden der Ausnehmung 27
- 29: Wandabschnitte
- 29.1: Abwinklung
- 30: Blendenöffnung im Boden 28
- 31: Bohrung
- 32: Unterseite des Einsatzes 21, 21a
- 33: Längsseiten
- 34: Schmalseiten
- 35, 35a: Oberseite des Einsatzes 21 bzw. 21a
- 35.1-35.3: Flächenbereich
- 35a.1-35a.3: Flächenbereich
- 36: Abstufung
- 37, 38: Kanal
- 39: Abschrägung
- 40: Schrägfläche

## Patentansprüche

1. Vakuumpad zur Verwendung an Vakuumtrommeln (8) von Etikettieraggregaten zum Etikettieren von Flaschen oder dergleichen Behältern (2) mit Etiketten (3), mit einer Vielzahl von zumindest an einem Teilbereich (21, 21a) des Vakuumpads (9, 9a) vorgesehenen Vakuumöffnungen (10), die von mit einem Vakuum beaufschlagbaren Kanälen (37, 38) in dem wenigstens einen Teilbereich (21, 21 a) gebildet sind, **dadurch gekennzeichnet, dass** das Vakuumpad (9, 9a) zumindest in dem die Vakuumöffnungen und die Kanäle (37, 38) aufweisenden Teilbereich (21, 21a) aus einem transparenten Material, beispielsweise aus einem transparenten Kunststoff gefertigt ist.

2. Vakuumpad nach Anspruch 1, **dadurch gekennzeichnet, dass** es zumindest in dem die Vakuumöffnungen (10) und die Kanäle (37, 38) aufweisenden Teilbereich aus einem transparenten, elastischen Kunststoff, beispielsweise aus PVC oder Weich-PVC gefertigt ist.

3. Vakuumpad nach Anspruch 1 oder 2, **dadurch gekennzeichnet, dass** es zumindest aus einem an einer Vakuumtrommel (8) eines Etikettieraggregates (7) vorzugsweise austauschbar befestigbaren Trägerkörper (20) und aus wenigstens einem am Trägerkörper (20) vorgesehenen Einsatz (21, 21 a) besteht, an dem die Vakuumöffnungen (10) und die diese Öffnungen bildenden Kanäle (37,38) vorgesehen sind, und dass zumindest der Einsatz (21, 21a) aus dem transparenten Material hergestellt ist.

4. Vakuumpad nach Anspruch 3, **dadurch gekennzeichnet, dass** der Trägerkörper (20) eine Trägerkörperrück- oder Unterseite (22) zur Befestigung an einer Vakuumtrommel (8) bildet, und dass der wenigstens eine Einsatz (21, 21a) mit einem die Vakuumöffnungen (10) aufweisenden Bereich über eine der Trägerkörperunterseite (22) abgewandte Trägerkörperoberseite (25) vorsteht.

5. Vakuumpad nach einem der vorhergehenden Ansprüche, **dadurch gekennzeichnet, dass** die Vakuumöffnungen (10) an einer sich in einer Längsrichtung des Vakuumpads (9, 9a) erstreckenden Oberseite (35, 35a) des Vakuumpads (9, 9a) oder an wenigstens einem sich in Längsrichtung des Vakuumpads (9, 9a) erstreckenden Flächenbereich (35.1 - 35.3; 35a.1 - 35a.1, 35a.3) dieser Oberseite vorgesehen sind.

6. Vakuumpad nach Anspruch 5, **dadurch gekennzeichnet, dass** es an seiner die Vakuumöffnungen aufweisenden Oberseite (35, 35a) konvex ausgebildet ist, beispielsweise mit wenigstens zwei einen Winkel miteinander einschließenden Flächenbereichen (35:1-35.3; 35a.1, 35a.3).

7. Vakuumpad nach einem der Ansprüche 3, 4, **dadurch gekennzeichnet, dass** der Trägerkörper (20) plattenförmig, vorzugsweise als langgestreckte rechteckförmige Platte ausgebildet ist.

8. Vakuumpad nach einem der vorhergehenden Ansprüche, **dadurch gekennzeichnet, dass** der Trägerkörper (20) eine Ausnehmung (27) zur formschlüssigen Aufnahme des die Vakuumöffnungen (10) und die zugehörigen Kanäle (37, 38) aufweisenden Teilbereichs oder eines diesen Teilbereich bildenden Einsatzes (21, 21a) aufweist.

9. Vakuumpad nach Anspruch 8, **dadurch gekennzeichnet, dass** an einem Boden (28) der Ausnehmung (27) eine sich vorzugsweise in Längsrichtung des Vakuumpads erstreckende Blendenöffnung (30) zum Anschließen an eine Vakuum-Anschlussöffnung (19) einer Vakuumtrommel (8) vorgesehen ist, und dass die die Vakuumöffnungen (10) bildenden Kanäle (37, 38) an dieser Blendenöffnung (30) enden.

10. Etikettieraggregat zur Verwendung in einer Etikettiermaschine zum Etikettieren von Flaschen oder dergleichen Behältern (2), mit einer um eine Trommelachse (16) umlaufend antreibbaren Vakuumtrommel (8) und mit wenigstens zwei um die Trommelachse (16) versetzten Vakuumpads (9, 9a) zum Halten der Etiketten (3), **dadurch gekennzeichnet, dass** die Vakuumpads (9, 9a) nach einem der vorhergehenden Ansprüche 1-9 ausgebildet sind.

11. Etikettieraggregat nach Anspruch 10, **dadurch gekennzeichnet, dass** die Vakuumpads (9, 9a) mit ihrer Längserstreckung in Richtung der Trommelachse an der Vakuumtrommel (8) im Bereich jeweils wenigstens einer dortigen Vakuum-Anschlussöffnung (19) montiert sind.

12. Etikettieraggregat nach Anspruch 10 oder 11, **gekennzeichnet durch** eine Beleimungsstation (14) zum Aufbringen von Leimaufträgen auf die an der Vakuumtrommel (8) gehaltenen und an der Beleimungsstation (14) vorbei bewegten Etiketten (3).

## Claims

1. Vacuum pad for use on vacuum drums (8) of labelling machines for the labelling of bottles or like containers (2) with labels (3), with a plurality of vacuum openings (10) provided at least at one partial area (21, 21a) of the vacuum pad (9, 9a), which are formed by channels (37, 38), on which a vacuum can be imposed, in the at least one partial area (21, 21a), **characterised in that** the vacuum pad (9, 9a), at least in the partial area (21, 21a) comprising the vacuum openings and the channels (37, 38), is made of a transparent material, for example of a transparent plastic.

2. Vacuum pad according to claim 1, **characterised in that**, at least in the partial area comprising the vacuum openings (10) and the channels (37, 38), it is made of a transparent elastic plastic, for example of PVC or soft PVC.

3. Vacuum pad according to claim 1 or 2, **characterised in that** it consists of at least a carrier body (20) which can be secured, preferably in an exchangeable manner, to a vacuum drum (8) of a labelling machine (7), and of at least one insert (21, 21a) provided at the carrier body (20), at which the vacuum openings (10) and the channels (37, 38) forming these openings are provided, and that at least the insert (21, 21 a) are manufactured from the transparent material.

4. Vacuum pad according to claim 2, **characterised in that** the carrier body (20) forms a carrier body rear side or underside (22) for securing to a vacuum drum (8), and that the at least one insert (21, 21a) projects with an area comprising the vacuum openings (10) over a carrier body upper side (25) facing away from the carrier body underside (22).

5. Vacuum pad according to any one of the preceding claims, **characterised in that** the vacuum openings (10) are provided on an upper side (35, 35a) of the vacuum pad, (9, 9a) extending in a longitudinal direction of the vacuum pad, (9; 9a) or on at least one surface area (35.1 - 35.3; 35a.1 - 35a.1, 35a.3) of this upper side extending in the longitudinal direction of the vacuum pad (9, 9a).

6. Vacuum pad according to claim 5, **characterised in that** it is configured as convex on its upper side (35, 35a) comprising the vacuum openings, for example, with at least two surface areas (35.1 - 35.3; 35a.1, 35a.3) enclosing an angle with one another.

7. Vacuum pad according to any one of claims 3, 4, **characterised in that** the carrier body (20) is configured as plate shaped, preferably as a longitudinally-extended rectangular plate.

8. Vacuum pad according to any one of the preceding claims, **characterised in that** the carrier body (20) comprises a cut-out (27) for the positive-fit accommodation of the partial area comprising the vacuum openings (10) and the channels (37, 38) pertaining thereto, or of an insert (21, 21 a) forming this partial area.

9. Vacuum pad according to claim 8, **characterised in that**, at a base (28) of the cut-out (27), a panel opening (30), preferably extending in the longitudinal direction of the vacuum pad, is provided, for connection to a vacuum connection opening (19) of a vacuum drum (8), and that the channels (37, 38) forming the vacuum openings (10) end at this panel opening (30).

10. Labelling device for use in a labelling machine for the labelling of bottles or like containers (2), with a vacuum drum (8) capable of being driven and circulating about a drum axis (16) and with at least two vacuum pads (9, 9a) offset about the drum axis (16) for the holding of the labels (3), **characterized in that** the vacuum pads (9, 9a) are configured in accordance with any one of the preceding claims 1-9.

11. Labelling device according to claim 10, **characterised in that** the vacuum pads (9, 9a) are installed with their longitudinal extension in the direction of the drum axis at the vacuum drum (8) in the area in each case of at least one vacuum connection opening (19) provided there.

12. Labelling device according to claim 10 or 11, **characterised by** a gluing station (14) for the provision of glue applications onto the labels (3) held at the vacuum drum (8) and moved past the gluing station (14).

## Revendications

1. Ventouse à aspiration destinée à être utilisée sur des tambours à aspiration (8) de groupes d'étiquetage servant à appliquer des étiquettes (3) sur des bouteilles ou des contenants (2) similaires, comprenant une pluralité d'ouvertures d'aspiration (10) prévues au moins au niveau d'une zone partielle (21, 21a) de la ventouse à aspiration (9, 9a), lesquelles sont formées, dans la au moins une zone partielle (21, 21a), par des canaux (37, 38) pouvant être mis sous vide, **caractérisée en ce que** la ventouse à aspiration (9, 9a) est confectionnée, au moins dans la zone partielle (21, 21a) présentant les ouvertures d'aspiration et les canaux (37, 38), à partir d'un matériau transparent, par exemple à partir d'une matière plastique transparente.

2. Ventouse à aspiration selon la revendication 1, **caractérisée en ce qu'**elle est confectionnée, au moins dans la zone partielle présentant les ouvertures d'aspiration (10) et les canaux (37, 38), à partir d'une matière plastique élastique transparente, par exemple à partir de PVC ou de PVC souple.

3. Ventouse à aspiration selon la revendication 1 ou 2, **caractérisée en ce qu'**elle est constituée au moins d'un corps de support (20) pouvant être fixé de préférence de manière échangeable au niveau d'un tambour à aspiration (8) d'un groupe d'étiquetage (7) et d'au moins un insert (21, 21a) prévu au niveau du corps de support (20), au niveau duquel sont prévus les ouvertures d'aspiration (10) et les canaux (37, 38) formant lesdites ouvertures, et **en ce qu'**au moins l'insert (21, 21 a) est fabriqué à partir du matériau transparent.

4. Ventouse à aspiration selon la revendication 3, **caractérisée en ce que** le corps de support (20) forme un côté arrière de corps de support ou un côté inférieur de corps de support (22) destiné à être fixé au niveau d'un tambour à aspiration (8), et **en ce que** l'au moins un insert (21, 21a) pourvu d'une zone présentant les ouvertures d'aspiration (10) fait saillie d'un côté supérieur de corps de support (25) opposé au côté inférieur de corps de support (22).

5. Ventouse à aspiration selon l'une quelconque des revendications précédentes, **caractérisée en ce que** les ouvertures d'aspiration (10) sont prévues au niveau d'un côté supérieur (35, 35a), s'étendant dans une direction longitudinale de la ventouse à aspiration (9, 9a), de la ventouse à aspiration (9, 9a) ou au niveau au moins d'une zone de surface (35.1 - 35.3 ; 35a.1 - 35a.1, 35a.3), s'étendant dans la direction longitudinale de la ventouse à aspiration (9, 9a), dudit côté supérieur.

6. Ventouse à aspiration selon la revendication 5, **caractérisée en ce qu'**elle est réalisée de manière convexe au niveau de son côté supérieur (35, 35a) présentant les ouvertures d'aspiration, par exemple avec au moins deux zones de surface (35.1 - 35.3 ; 35a.1 - 35a.3) formant entre elles un angle.

7. Ventouse à aspiration selon l'une quelconque des revendications 3, 4, **caractérisée en ce que** le corps de support (20) est réalisé de manière à présenter une forme de plaque, de préférence sous la forme d'une plaque de forme rectangulaire allongée.

8. Ventouse à aspiration selon l'une quelconque des revendications précédentes, **caractérisée en ce que** le corps de support (20) présente un évidement (27) servant à recevoir par complémentarité de forme la zone partielle présentant les ouvertures d'aspiration (10) et les canaux (37, 38) associés ou un insert (21, 21 a) formant ladite zone partielle.

9. Ventouse à aspiration selon la revendication 8, **caractérisée en ce qu'**une ouverture de cache (30) s'étendant de préférence dans la direction longitudinale de la ventouse à aspiration est prévue au niveau d'un fond (28) de l'évidement (27) afin d'être raccordée à une ouverture de raccordement d'aspiration (19) d'un tambour à aspiration (8), et **en ce que** les canaux (37, 38) formant les ouvertures d'aspiration (10) se terminent au niveau de ladite ouverture de cache (30).

10. Groupe d'étiquetage destiné à être utilisé dans une machine à étiqueter afin d'étiqueter des bouteilles ou des contenants (2) similaires, comprenant un tambour à aspiration (8) pouvant être entraîné en rotation autour d'un axe de tambour (16) et comprenant au moins deux ventouses à aspiration (9, 9a) décalées autour de l'axe de tambour (16), servant à maintenir les étiquettes (3), **caractérisé en ce que** les ventouses à aspiration (9, 9a) sont réalisées selon l'une quelconque des revendications précédentes 1 - 9.

11. Groupe d'étiquetage selon la revendication 10, **caractérisé en ce que** les ventouses à aspiration (9, 9a) sont montées, par leur extension longitudinale, en direction de l'axe de tambour, au niveau du tambour à aspiration (8), dans la zone respectivement au moins d'une ouverture de raccordement d'aspiration (19) se trouvant à cet endroit.

12. Groupe d'étiquetage selon la revendication 10 ou 11, **caractérisé par** une station d'encollage (14) servant à appliquer des couches de colle sur les étiquettes (3) maintenues au niveau du tambour à aspiration (8) et déplacées le long de la station d'encollage (14).
